# FASCICULE DE BREVET EUROPEEN

(11) **EP 0 184 485 B1**
(45) Date de publication et mention de la délivrance du brevet: **04.01.1989**
(21) Numéro de dépôt: 85402177.1
(22) Date de dépôt: 12.11.1985
(51) Int. Cl.: B65B 9/14

(54) **Procédé et machine d'emballage d'une charge dans un tronçon de gaine en un matériau souple**
Verfahren und Maschine zum Verpacken einer Ladung in einem Schlauchstück aus flexiblem Material
Process and machine for packaging a load in a length of tubing of flexible material

(30) Priorité: 12.11.1984 FR 8417232
(43) Date de publication de la demande: 11.06.1986
(73) Titulaire: NEWTEC INTERNATIONAL, F-73106 Aix-les-Bains (FR)
(72) Inventeur: Thimon, Hubert, F-73100 Aix Les Bains (FR); Martin Cochet, Jean-Paul, F-73290 La Motte Servolex (FR)
(74) Mandataire: Derambure, Christian

(56) Documents cités:
- EP-A- 0 006 249
- DE-A- 2 549 251
- FR-A- 1 582 024
- FR-A- 2 013 214
- FR-A- 2 056 811
- FR-A- 2 106 654
- FR-A- 2 270 149
- FR-A- 2 413 270
- GB-A- 2 065 592

## Description

L'invention concerne un procédé et une machine d'emballage d'une charge dans un tronçon de gaine en un matériau souple.

On connait déjà des procédés et des machines pour emballer une charge dans un tronçon de gaine en un matériau souple.

Ainsi, le brevet français n° 1 582 024 décrit un procédé et une machine dans lesquels on fait d'abord passer la gaine tubulaire initialement enroul'ee à plat sur des éléments de guidage et d'ouverture supérieurs en dessous desquels sont placés des rouleaux d'entrainement de la gaine ouverte situés juste au-dessus de la charge à emballer. Lorsque les faces latérales verticales de la charge sont garnies avec la gaine, on coupe cette dernière entre la face horizontale supérieure de la charge et les rouleaux d'entrainement.

Le brevet français n° 2 013 214 décrit une machine comprenant une voie de transport pour introduire et extraire la charge; des moyens de coupe de la gaine au-dessus de la charge; des moyens d'entrainement placés de part et d'autre de la voie de transport et comportant des organes de préhension pour déployer la gaine au-dessus de la charge et coiffer celle-ci avec la gaine ouverte en la déplaçant vers le bas le long de la charge; et des moyens de soudage transversal de la gaine placés entre les moyens de coupe et des moyens d'entrainement.

Le brevet français n° 2 026 181 prévoit que les moyens d'entrainement de la gaine comportent des bandes transportcuses munies d'organes de succion.

Le brevet français n° 2106 654 prévoit notamment l'adjonction d'un séparateur fixe pénétrant dans les soufflets de la gaine et favorisant leur ouverture. Ce séparateur est placé au-dessus des moyens de coupe de la gaine eux- mêmes situés au-dessus des moyens de soudage. Les moyens d'entrainement de la gaine comportent des chaînes sans fin d'ouverture pourvues de pinces de préhension et des chaînes sans fin d'entrainement pourvues de doigts écarteurs. Les chaînes sans fin d'ouverture comportent un tronçcon vertical où sont situés les moyens de coupe et de soudage et un tronçon horizontal où la gaine est ouverte. Le séparateur fixe est placé à l'extrêmité supérieure du tronçon vertical.

Le brevet français n° 2 199498 prévoit que les doigts écarteurs sont portés par un cadre formant gabarit pour la charge à emballer et éventuellement pourvu de moyens de chauffage.

Le brevet français n° 2 220 429 prévoit l'adjonction de moyens propres à créer une dépression dans la partie supérieure de la machine ce qui a pour effet de maintenir la gaine écartée de la charge.

Le brevet n° 2 220 428 prévoit l'adjonction de parois s'étendant parallèlement au circuit des chaînes sans fin d'entrainement des doigts écarteurs.

Le brevet français n° 2 270 149 prévoit d'associer aux moyens d'entrainement de la gaine des moyens d'extraction qui, après soudage et coupe transversale de la gaine, séparent celle-ci des moyens d'entrainement. Ces moyens d'extraction sont constitués par un levier pivotant dont l'extrêmité libre peut pivoter à proximité de l'extrêmité d'entrée de la double bande transporteuse faisant partie des moyens d'entrainement et de déploiement de la gaine.

Le brevet français n° 2 413 270 prévoit l'adjonction d'un écarteur composé d'un guide fixe et d'une pièce mobile entre une position active sortie et une position inactive escamotée. Le guide fixe est placé au-dessus des moyens d'entrainement et d'ouverture de la gaine. Entre eux sont placés les moyens de coupe et de soudage qui peuvent être actifs lorsque la pièce mobile de l'écarteur est en position escamotée. Cela permet d'éviter de placer les moyens de coupe et de soudage au droit des moyens d'entrainement et d'ouverture de la gaine, ce qui permet un réglage continu et non discret de la longueur du tronçon de gaine.

Le brevet européen n° 000 6249 prévoit des organes de préhension additionnels qui, lors de la dernière partie du mouvement de la gaine sur la charge, descendent conjointement avec les organes de préhension mobiles agissant sur le bord inférieur de la gaine ouverte, afin de maintenir les quatre angles supérieurs de la gaine. Ces organes de préhension additionnels sont placés en dessous des organes de préhension fixe qui réalisent l'ouverture de la gaine.

On connait par ailleurs des machines dans lesquelles seule l'extrêmité libre inférieure de la gaine est maintenue ouverte tandis que la partie de gaine située entre la face horizontale supérieure de la charge et les rouleaux d'amenée de gaine pliée n'est pas maintenue positivement et vient s'incurver en "toile de tente". En variante, de l'air est soufflé dans la gaine pour l'écarter de la charge.

Le document DE 2 549 251 décrit une machine de houssage dans laquelle les moyens de séparation sont constituées par des rouleaux de pré-ouvertures mobiles. De plus, rien n'est prévu, selon ce brevet pour amener le film à s'écarter et passer dans les rouleaux de pré-ouverture ou pour permettre un positionnement du film permettant sa saisie positive effective ultérieure.

On connait enfin des machines ayant des séquences opératoires différentes et notamment soit plissant la gaine en forme de soufflet avant que de la placer autour de la charge et ensuite la déplissant (brevet français n° 2 230 549), soit ouvrant la gaine au sol et à côté de la charge puis la faisant pivoter pour l'amener au-dessus et ensuite autour de la charge.

L'invention concerne les machines à ouverture positive, c'est-à-dire celles dans lesquelles la gaine est maintenue positivement pendant la phase d'ouverture, celle-ci intervenant au-déssus de la charge. Ces machines comportent généralement des moyens de coupe et de soudage transversal de la gaine situés au-dessus de la zone où la gaine est totalement pliée ou presque totalement pliée et ceci, pour d'évidentes raisons opératoires. Les moyens de coupe et de soudage se présentent sous la forme de deux paires de mors placés à proximité immédiate l'une de l'autre ou encore d'une paire de mors double. Mais, la coupe et le soudage de la gaine introduisent le long de celle-ci, dans le sens de son défilement, une discontinuité qui est gènante pour sa préhension initiale par les moyens d'ouverture. On a pensé remédier à ce problème en prévoyant dans la zone de coupe et de soudage un écarteur ayant une forme générale profilée triangulaire dont la pointe effilée est dirigée vers le haut. Cet écarteur permet de séparer l'une de l'autre les deux parties du soufflet de la gaine précédemment pliée et qui ont tendance à "coller" l'un à l'autre par électricité statique.

Du fait de la présence des moyens de coupe et de soudage, on est conduit à prévoir un écarteur qui soit est fixe, placé au-dessus des moyens de coupe et de soudage mais néanmoins situé dans la zone où les moyens de préhension pour l'ouverture de la gaine retiennent déjà celle-ci, soit est totalement ou partiellement mobile. La première solution a l'inconvénient de conduire soit à une possible interférence entre les moyens de coupe et de soudage et les moyens de préhension, soit à des longueurs de tronçon de gaine variant de façon discrète et non continue (de la valeur du pas des moyens de préhension). La seconde solution a l'inconvénient de la complexité, de l'encombrement et conduit à ralentir le rythme de fonctionnement de la machine.

Le problème qui se pose est donc celui de l'interférence existant entre l'écaarteur et les moyens de coupe et de soudage. L'invention vise donc à résoudre ce problème et à cet effet, elle propose un procédé pour enfiler un tronçon de gaine tubulaire à soufflets, initialement pliée à plat, sur une charge, par en dessus, dans lequel on écarte les deux parties de chaque soufflet de gaine grâce à des moyens écarteurs; on ouvre positivement la gaine; on tire la gaine ouverte vers le bas pour entourer la charge; on coupe transversalement la gaine pliée à plat pour obtenir un tronçon de gaine correspondant à la hauteur de la charge; et on soude transversalement la gaine au voisinage immédiat de la coupe transversale afin de recouvrir la face horizontale supérieure de la charge. Selon l'invention, on réalise un soudage transversal partiel de la gaine de manière que les deux parties de chaque soufflet ne soient pas solidarisées l'une à l'autre au moins à partier de leur bord libre extérieur afin de ménager à partir de ce bord libre extérieur un accès continu à l'intérieur de soufflet, y compris au droit du soudage transversal, et on écarte les deux parties de chaque soufflet en permanence immédiatement avant d'ouvrir la gaine.

On réalise le soudage transversal dans le temps avant et indépendamment et dans l'espace à l'écart et indépendamment de la coupe transversale.

Dans une première variante, on réalise le soudage transversal pendant le processus d'emballage même.

Dans une seconde variante, on réalise le soudage transversal avant le processus d'emballage, la gaine étant alors préalablement pré-soudée transversalement et partiellement, comme mentionné précédemment.

Une machine pour la mise en oeuvre du procédé comprend un bâti; des moyens d'amenee, de maintien et d'évacuation de la charge; des moyens pour amener la gaine au- dessus et à l'aplomb des moyens de maintien; des moyens écarteurs pour écarter l'une de l'autre les deux parties de chaque soufflet de gaine; des moyens positifs d'ouverture de la gaine intégralement placés en-dessous des moyens écarteurs; des moyens pour tirer la gaine ouverte vers le bas et entourer la charge avec elle, s'étendant entre les parties extrêmes libres écartées des moyens positifs d'ouverture et les moyens de maintien de la charge, de part et d'autre de ceux-ci; et des moyens de coupe transversale de la gaine placés au-dessus des moyens positifs d'ouverture.

Selon l'invention, cette machine comporte des moyens écarteurs qui sont fixes en permanence et en totalité. Ces moyens écarteurs comportent une partie supérieure située en sortie du rouleau support de gaine, une partie inférieure prolongeant la partie supérieure vers le bas en direction des moyens positifs d'ouverture de la gaine et il est ménage dans la partie médiane une ouverture transversale de très faible hauteur pour le passage des moyens de coupe exclusivement, la machine étant destinée à fonctionner avec une gaine comportant un soudage transversal partiel.

Dans une première variante, la machine comporte également des moyens de soudage transversal permettant un soudage transversal partiel ainsi qu'il a été mentionné précédemment. Ces moyens de soudage sont écartés vers l'amont des moyens de coupe et ne sont pas situés en regard des moyens écarteurs. Les moyens de soudage sont par exemple portés par la bâti, latéralement. La machine peut comporter, dans cette variante, des moyens d'accumulation de gaine interposée entre les moyens de soudage et des moyens de coupe.

Dans la seconde variante, la machine est dépourvue de moyens de soudage transversal de la gaine, la gaine utilisée et provenant de la bobine étant pré-soudée transversalement et de façon partielle comme indiqué précédemment.

Ainsi, selon l'invention, l'opération de soudage est dissociée de l'opération de coupe, ce qui permet d'écarter physiquement les moyens de soudage des moyens de coupe voire de supprimer les moyens de soudage si la machine utilise de la gaine pré-soudée. De plus, le soudage partiel tel qu'il a été défini précédemment permet la précence constante, dans l'accès ainsi ménagé dans chaque soufflet, des moyens écarteurs. Ceux-ci peuvent être rendus fixes. Le fonctionnement de la machine n'est pas perturbé pas les opérations de soudage transversal, ce qui permet d'atteindre des cadences très importantes largement supérieures auz cadences connues antérieurement. De plus, la longueur du tronçon de gaine peut être réglée de façon continue. Tous ces avantages sont obtenus avec une machine particulièrement simple, donc fiable, et dont l'accès en partie supérieure est largement amélioré.

Les autres caractéristiques de l'invention résulteront de la description qui suivra en référence aux dessins annexés dans lesquels:
La figure 1 est une vue schématique en élévation d'une machine selon l'invention.
Les figures 2 et 3 sont deux vues schématiques en coupe transversale illustrant la gaine tubulaire pliée à plat respectivement en dehors d'une ligne de soudage et à l'endroit d'une ligne de soudage transversale partielle.
La figure 4 est une vue schématique, en élévation, de la gaine représentée sur la figure 3 et des moyens écarteurs des soufflets, à l'endroit d'une ligne de soudure transversale.
Les figures 5, 6, 6a, 6b, 7, 8, 9 et 10 sont différentes vues illustrant le fonctionnement de la machine notamment les opérations de soudage, de séparation des soufflets, d'ouverture de la gaine, d'introduction des doigts écarteurs et enfin de coupe.
La figure 11 est une vue partielle, à plus grande échelle, de la partie inférieure des moyens écarteurs et des moyens positifs d'ouverture de la gaine. En trait plein, les moyens d'ouverture de la gaine sont représentés dans leur position de début d'ouverture et en tirets en position de fin d'ouverture.
La figure 12 est une vue schématique selon la ligne 12/12 illustrant l'organe d'entrainement de la gaine sur la bande support.
La figure 13 est une vue schématique en coupe de la figure 11 illustrant l'articulation de la bande support et les moyens d'entrainement de celle-ci autour de son axe.
La figure 14 est une vue en élévation de la partie supérieure de la machine selon l'invention illustrant les moyens de soudage, les moyens écarteurs et les moyens d'ouverture, ainsi que les moyens de réglage de la position de fin d'ouverture.
La figure 15 est une vue partielle à plus grande échelle de la figure 14 illustrant les moyens écarteurs et l'ouverture qu'ils comportent pour les moyens de coupe.
Le figure 16 est une vue en coupe verticale illustrant les moyens d'ouverture de la gaine, ainsei que les moyens pour amener la gaine au- dessus et à l'aplomb des moyens de maintien.
L'invention concerne un procédé et une machine pour enfiler un tronçon de gaine tubulaire 1 sur une charge 2, par en-dessus.
La gaine tubulaire 1 est du type comportant deux soufflets 3 réunis par deux grandes faces 4. Chaque soufflet 3 comporte deux parties 5 réunies l'une à l'autre par une arête intérieure 6 et aux deux grandes faces 4 par deux arêtes extérieures 7. Ces arêtes extérieures 7 définissent les bords libres extérieurs de la gaine 1. La gaine 1 est réalisée en une matière plastique thermosoudable et thermo-rétractable. Initialement, la gaine 1 est pliée à plat (figure 2), les deux parties 5 de chaque soufflet 3 étant l'une contre l'autre, de même que les deux grandes faces 4. Lorsque la gaine tubulaire 1 est pliée à plat, l'écartement entre les bords libres extérieurs 7 peut être de l'ordre de 1,50 mètre.
La charge 2 est principalement une charge paléttrisée, de forme générale parallélipédique, délimitée par une face horizontale inférieure 8, une face horizontale supérieure 9, deux faces verticales frontales 10 (plan de la figure 1) et deux faces verticales latérales 11.

Dans le procédé selon l'invention, on écarte l'une de l'autre les deux parties 5 de chaque soufflet 3, grâce à des moyens écarteurs 12 sur lesquels on reviendra ultérieurement; puis on ouvre positivement la gaine c'est-à-dire qu'on déplie les soufflets 3 jusqu'à amener la gaine 1 dans une configuration rectangulaire ou carrée; puis on place la gaine ainsi ouverte sur la charge 2 et on la tire vers le bas pour entourer la charge; on coupe transversalement la gaine pliée à plat pour obtenir un tronçon de gaine dont la longqueur correspond à la hauteur de la charge 2; et enfin on soude transversalement la gaine immédiatement en aval de la coupe transversale afin de recouvrir la face horizontale supérieure 9.

Selon l'invention, on réalise un soudage transversal partiel de la gaine tubulaire 1 de manière que les deux parties 5 de chaque soufflet 3 ne soient pas solidarisées l'une à l'autre au moins à partier de leurs bords libres extérieurs 7 afin de ménager, à partier de ce bord libre extérieur 7, un accès 13 continu à l'intérieur du soufflet 3 y compris au droit du soudage transversal (figure 3).

Une machine pour la mise en oeuvre du procédé comprend (figure 1), un bâti 14; des moyens d'amenée, de maintien et d'évacuation 15 de la charge 2, placés en partie inférieure; les moyens 16 pour amener la gaine 1 au-dessus et à l'aplomb des moyens de maintien 15, placés à la partie supérieure du bâti 14; des moyens écarteurs 12 pour écarter l'une de l'autre les deux parties 5 de chaque soufflet 3; des moyens positifs d'ouverture 17 de la gaine 1 intégralement placés en-dessous des moyens écarteurs 12; des moyens 18 pour tirer la gaine 1 ouverte vers le bas et entourer la charge avec elle, s'étendant entre les parties extrêmes libres écartées des moyens positifs d'ouverture 17 et les moyens de maintien 15 de la charge 2, de part et d'autre de ceux-ci; et des moyens de coupe transversale 19 de la gaine placés audessus des moyens positifs d'ouverture 17.

Selon l'invention, les moyens écarteurs 12 sont fixes en permanence et en totalité.

On réalise donc le soudage transversal dans le temps avant et indépendamment de la coupe transversale. Dans l'espace, on réalise le soudage transversal à l'écart et indépendamment de la coupe transversale.

Par conséquent, selon le procédé de l'invention, l'opération de soudage est totalement dissociée de l'opération de coupe ce qui permet de réaliser l'opération de soudage au moment et à l'endroit souhaités.

Dans une première variante de réalisation, on réalise le soudage transversal pendant le processus d'emballage même. Dans ce cas, on utilise de la gaine tubulaire conventionnelle non pré-soudée et le procédé comporte des opérations de soudage intervenant selon une séquence déterminée. Cette variante est plus particulièrement intéressante lorsque l'on emballe des charges successives de dimensions variables.

Dans une seconde variante, on réalise le soudage transversal avant le processus d'emballage, la gaine étant alors de type pré-soudée. Cette variante est plus particulièrement intéressante dans le cas où les charges successives à emballer sont de dimensions standardisées.

Selon l'invention, on écarte les deux parties 5 de chaque soufflet 3 en permanence et immédiatement avant d'ouvrir la gaine 1. En effet, à défaut d'écarter les deux parties 5 de soufflets, l'ouverture de la gaine serait impossible ou très difficile, du fait de l'électricité statique qui a tendance à "coller" les deux parties 5 l'une contre l'autre.

Pour ouvrir positivement la gaine, on l'entraîne, les deux parties 5 de chaque soufflet 3 étant écartées l'une de l'autre. Puis, ultérieurement, on fait pivoter en les écartant l'une de l'autre les deux grandes faces 4 de la gaine. Ainsi, l'ouverture intervient en deux temps successifs ce qui la rend particulièrement efficace.

La machine comporte des moyens-support non représentés pour une bobine 20 de gaine tubulaire 1 située préférentiellement à la partie inférieure du bâti 14 pour d'évidentes raisons de commodité. Des rouleaux de renvoi 21, 22 permettent d'amener la gaine tubulaire 1 depuis la bobine 20 jusqu'à la partie supérieure du bâti 14 jusqu'aux moyens d'amenée 16 prenant la forme de deux rouleaux, le premier 16a support de gaine, entraîné par un moto-réducteur 16b et le second 16c presseur.

Comme on le voit sur la figure 1, la machine comporte donc de haut en bas et à partir des moyens d'amenée 16, les moyens de coupe 19, les moyens écarteur 12, les moyens positifs d'ouverture 17 et les moyens pour tirer la gaine 18.

Les moyens écarteurs 12 fixes, moncblocs, comprennent une partie supérieure 12a en forme générale de plaque fine et plane et une partie inférieure 12b formant deux déflecteurs prolongeant la partie supérieure 12a vers le bas et allant en s'écartant l'un de l'autre vers le bas en direction des moyens positifs d'ouverture 17 à proximité immédiate desquels ils se terminent. L'extrémité libre supérieure 12c des moyens écarteurs 12 forme une pointe aigüe située immédiatement en sortie du rouleau support de gaine 16a.

Les moyens écarteurs 12 comprennent dans leur partie médiane une ouverture transversale 12d de passage des moyens de coupe 19 (figure 15). Préférentiellement, l'ouverture 12d est ménagé après une zone d'épaisseur croissante 12e de la partie supérieure 12a.

L'ouverture transversale 12d est de très faible hauteur par exemple de l'ordre du centimètre ce qui, combiné à la zone d'épaisseur croissante 12e et au fait que la coupe intervient "à la volée" et non dans une position stationnaire de la gaine - du fait précisément de la dissociation de l'opération de soudage - permet à l'extrémité libre de la gaine tubulaire 1 de passes l'ouverture 12d sans venir en blocage contre celle-ci.

La partie supérieure 12a a une épaisseur de l'ordre de quelques millimètres tandis que la zone d'épaisseur croissante 12e a une épaisseur de l'ordre du centimètre environ. La partie inférieure 12b a quant à elle un écartement de plusieurs centimètres.

Les moyens écarteurs 12 sont réalisés en un matériau particulièrement faborable au glissement de la gaine tubulaire 1 tel que le métal.

Il est prévu des galets d'entrainement 23 de la gaine 1 en appui sur les moyens écarteurs 12, de part et d'autres du plan P des moyens écarteurs 12 qui constitue un plan vertical de symétrie de la machine (dit encore plan de pliage puisque c'est le plan dans lequel la gaine tubulaire 1 est pliée entre les moyens d'amenée 16 et les galets d'entrainement 23).

Par convention, les axes s'étendant horizontalement et parallèlement au plan de symétrie de pliage (comme les axes des rouleaux 16a, 16c et des galets 23) sont dits transversaux puisqu'ils s'étendent transversalement par rapport à la gaine tubulaire 1 pliée.

La machine comporte également un autre plan de symétrie - le plan Q - vertical et orthogonalau plan P, qui est le plan de la figure 1. Ce plan est dit plan d'ouverture puisque c'est dans ce plan qu'intervient le mouvement permettant l'ouverture de la gaine 1.

Les deux galets d'entrainement 23 sont situés sur les moyens écarteurs 12 à la jonction de la partie supérieure 12a et de la partie inférieure 12b, donc en-dessous de l'ouverture 12d.

Dans une première variante de réalisation correspondant aux figures 1 et 14, la machine comporte également des moyens de soudage transversal parqui sont propres à réaliser un soudage transversal partiel de la gaine 1 de manière que les deux parties 5 de chaque soufflet 3 ne soient pas solidarisées l'une à l'autre au moins à partir de leur bord libre extérieur 7 afin de ménager, à partir de ce bords libre extérieur 7 un accès continu à l'intérieur du soufflet 3, y compris au droit du soudage transversal.

Ces moyens de soudage 24 sont écartés vers l'amont des moyens de coupe 19 et ne sont pas situés au regard des moyens écarteurs 12. Les moyens de soudage 24 sont, quant à leur localisation, totalement dissociés des moyens de coupe 19 et des moyens écarteurs 12. Par exemple, les moyens de soudage 24 sont portés par le bâti 14 latéralement et à sa partie supérieure. Mais, ils pourraient être portés latéralement à la partie médiane ou à la partie inférieure du bâti, à proximité ou non de la bobine 20.

Les moyens de soudage 24 comportent deux mors de soudage 24a, 24b auxquels sont associés des moyens d'entrainement non représentés, apte à permettre le soudage partiel.

Selon une forme de réalisation particulière de l'invention, il est prévu des moyens d'accumulation 25 de gaine 1 interposés entre les moyens de soudage 24 et les moyens de coupe 19, plus précisément les moyens d'amenée de gaine 16 (figure 1). Ces moyens d'accumulation 25 peuvent être constitués par au moins deux rouleaux fous 25a, 25b d'axes parallèles, mobiles à coulissement de façon relative l'un par rapport à l'autre dans le sens transversal et de moyens de déplacement relatifs des axes des rouleaux 25a, 25b, non représentés. Ces moyens de déplacement relatifs assurent tout à la fois le guidage et l'entrainement des axes des rouleaux 25a, 26b. En éloignant les deux rouleaux 25a, 25b l'un de l'autre, on accumule entre eux de la gaine tubulaire 1. Cette disposition peut avoir comme avantage de permettre un meilleur réglage de la longueur du tronçon de gaine utilisée.

Dans une seconde variante, non représentée, la machine est dépourvue de moyens de soudage transversal de la gaine et la machine utilise une gaine provenant d'une bobine de gaine pré-soudée transversalement et de façon partielle, dans les mêmes conditions que décrit précédemment. Cette variante est particulièrement intéressante dans le cas de l'emballage de charges de hauteurs standardiséescar elle conduit à une machine particulièrement simple et à très haute cadence.

Les moyens positifs d'ouverture 17 comprennent deux ensembles principaux symétriques par rapport au plan de symétrie P de la gaine pliée, associés chacun à l'une des deux grandes faces 4 de la gaine. Chacun de ces ensembles principaux d'ouverture comprend deux ensembles élémentaires symétriques par rapport au plan de symétrie vertical d'ouverture de la gaine Q. Les deux ensembles élémentaires en regard des deux ensembles principaux constituent un sous-ensemble d'ouverture auquel sont associées les deux parties 5 d'un même soufflet 3. C'est un tel sous-ensemble qui est représenté sur la figure 1.

Un ensemble élémentaire d'ouverture comprend une bande support 26 du bord libre extérieur 7 de la gaine; un organe d'entrainement 27 de la gaine 1 sur la bande support 26; et des moyens de déplacement 28 de la bande support 26 et de l'organe d'entrainement 27 entre une position de début d'ouverture (en trait plein sur la figure 11) et une position de fin d'ouverture (en tiret sur la figure 11).

Les organes d'entrainement 27 tels que des galets ou des pignons sont entrainés par les galets d'entrainement 23 lorsque les moyens d'ouverture 17 sont en position de début d'ouverture. En position de fin d'ouverture ou en position intermédiaire autre que la position de début d'ouverture, les organes d'entrainement 27 ne sont pas entrainés.

De la forme de réalisation représentée, les bandes support 26 et les organes d'entrainement 27 sont constituées respectivement par des première et seconde bandes sans fin appliquées l'une contre l'autre et comportant, de façon connue en soi, des galets d'extrémité.

Chaque paire de la première et seconde bande sans fin assure comme fonction l'entrainement d'une longueur prédéterminée de gaine. Pour cette raison, chaque paire de première et seconde bande sans fin peut être de courte longueur. Comme cas limite, la bande support 26 et l'organe d'entrainement 27 sont constitués par deux galets appliqués l'un contre l'autre.

Les moyens de déplacement 28 de chaque ensemble principal comportent un axe d'articulation 29 transversal autour duquel peuvent pivoter la bande support 26 et l'organe d'entrainement 27. Les moyens de déplacement 28 comportent également au moins un verin d'entrainement 30 placé dans le plan de symétrie Q, sensiblement horizontal ou faiblement incliné sur l'horizontale. Ce verin d'entrainement 30 permet de réaliser un mouvement pendulaire de la bande support 26 et de l'organe d'entrainement 27 entre les deux positions extrêmes de début d'ouverture et de fin d'ouverture. A cet effet, le verin 30 est articulé à une entretoise 31 reliant deux flasques 32 sur lesquels sont montées les deux bandes support 26 et les deux organes d'entrainement 27 de chaque ensemble principal d'ouverture. Les deux flasques 32 ont une forme générale triangulaire et sont écartés transversalement l'un de l'autre. L'axe d'articulation 29 passe par les sommets supérieurs des flasques 32 et est situé sensiblement au niveau des moyens de coupe transversale 19 tout en étant écarté du plan de symétrie P.

Une bande support 26 et un organe d'entrainement 27 d'un ensemble élémentaire d'ouverture sont situés sur le petit côté inférieur du flasque 32 correspondant. Les deux flasques 32 d'un même ensemble principal sont montés à écartement réglable sur les entretoises 31 ou l'axe d'articulation 29. Cette disposition permet d'adapter la machine à différentes dimensions de gaine, dans le sens de la largeur des grandes faces 4.

En position de début d'ouverture, les bandes support 26 sont inclinées à environ 45° surla verticale. En position de fin d'ouverture, les bandes support 26 sont sensiblement à l'horizontale.

La machine comporte également des moyens de réglage de la position de fin d'ouverture, de manière à pouvoir permettre l'emballage de charge de dimensions différentes, en ce qui concerne l'ouverture des soufflets 3. Ces moyens de réglage 33 comportent au moins une et généralement deux (par ensemble principal) tiges 33a articulées autour d'un axe transversal 33b de manière à êntre disposée sensiblement horizontalement et perpendiculairement au plan P. Une bague d'arrêt 33c est montée sur la tige 33a. La tige 33a coopère avec une ouverture 33d ménagée dans le bâti 14 et sur laquelle vient buter la bague d'arrêt 33c.

La bande support 26, placée en position inférieure, en-dessous de l'organe d'entrainement 27 est portée par une plaquette 34 articulée autour d'un axe 35 horizontal et perpendiculaire au plan P. Des moyens d'entrainement 36 tel qu'un verin déplacent la plaquette 34 donc la bande support correspondante 26 entre sa position normale de maintien contre l'organe d'entrainement 27 et une position verticale d'escamotage dirigée vers le bas sensiblement perpendiculairement à l'organe d'entrainement 27. La bande support 26 ne réalise plus, en position verticale d'escamotage, sa fonction de support de la gaine 1 de sorte que celle-ci peut venir s'appliquer sur la face horizontale supérieure 9 de la charge 2. Les moyens d'entrainement 36 sont mis en oeuvre approximativement lorsque la ligne de soudage transversale partielle de la gaine 1 se trouve située au niveau des moyens écarteurs 12.

La machine comporte également des moyens de commande ou des moyens de coupe 19, des moyens de repérage 37 de la position de la ligne transversale de soudure et des moyens de manoeuvre ou des moyens de coupe 19.

Dans une première variante, des moyens de repérage repèrent la ligne de soudure elle-même notamment par des moyens optiques, mécaniques, électriques ou autres.

Dans une seconde variante, les moyens de repérage 37 repèrent l'écartement de la ligne de soudure, notamment par un rouleau de comptage du débit de gaine.

Le moto-réducteur 16b permet d'assurer le freinage ou l'arrêt du rouleau 16a ce qui est propre à assurer une tension suffisante de la gaine 1 entre les roulcaux 16a et les galets d'entrainement 23, tension propre à favoriser la coupe de la gaine. Les moyens de coupe 19 sont quant à eux constitués principalement par une lame de coupe ou sabre 19a portée par un vérin d'entrainement 19b.

Les moyens pour tirer la gaine 18 ne font pas directement partie de l'invention et comprennent des doigts écaarteurs 18a portés par des chaînes sans fin 18b tendues verticalement de part et d'autre de la machine entre des roues de renvoi supérieures et inférieures 18c.

Le fonctionnement de la machine est le suivant, dans le cas de la première variante considérée (machine comportant des moyens de soudage et soudages faisant partie du processus d'emballage): le soudage transversal partiel est généralement réalisé pendant l'opération de dépose de la gaine 1 sur la charge 2 précédent celle considérée. L'extrémité libre initiale de la gaine se trouve située au niveau des moyens de coupe 19. (Figure 5). L'entrainement du rouleau 16a et des galets 23 permet le défilement de la gaine. Celle-ci voit ses soufflets 3 être écartés grâce aux moyens écarteurs 12 (figure 6a). Les parties extrêmes libres initiales de la gaine sont dirigées vers les moyens positifs d'ouverture 17 qui, étant en position de début d'ouverture, sont entraînés par les galets d'entrainement 23 et un galet intermédiaire 23a. (Figure 6b).

Les moyens d'ouverture 17 sont pivotés grâce aux vérins d'entrainement 30 autour des axes 29 jusqu'à la position de fin d'ouverture définie par les moyens de réglage 33 (figure 7 et 8). Pendant cette phase opératoire, les galets d'entrainement 23 sont motorisés mais les bandes support 26 et les organes d'entrainement 27 sont montés fous et restent immobiles.

Ensuite, les doigts 18a des moyens 18 pour tirer la gaine sont introduits, en position haute, dans la gaine ouverte, puis sont descendus grâce aux chaînes sans fin 18b. Dans ce mouvement les bandes support 26 et les organes d'entrainement 27 sont toujours montes à pivotement fou, n'étant plus entraînées par les galets d'entrainement 23. (Figure 9).

La coupe intervient alors à la volée au cours de la mise en place de la gaine sur la charge et alors que le rouleau support 16 a est freiné ou arrêté temporairement tandis que les galets d'entrainement 23 sont toujours motorisés.

## Revendications

1. Procédé pour enfiler un tronçon de gaine tubulaire à soufflets initialement pliée à plat, sur une charge, par en-dessus dans lequel on écarte les deux parties de chaque soufflet de gaine, grâce à des moyens écarteurs; on ouvre positivement la gaine; on tire la gaine ouverte vers le bas pour entourer la charge; on coupe transversalement la gaine pliée à plat pour obtenir un tronçon de gaine correspondant à la hauteur de la charge; et on soude transversalement la gaine au voisinage immédiat de la coupe transversale afin de recouvrir la face horizontale supérieure de la charge, caractérisé par le fait qu'on réalise un soudage transversal partiel de la gaine (1) de manière que les deux parties (5) de chaque soufflet (3) ne soient pas solidarisées l'une à l'autre au moins à partir de leur bord libre extérieur (7) afin de ménager à partir de ce bord libre extérieur un accès continu (13) à l'intérieur du soufflet (3), y compris au droit du soudage transversal, et on écarte les deux parties de chaque soufflet (3) en permanence immédiatement avant d'ouvrir la gaine.

2. Procédé selon la revendication 1, caractérisé par le fait qu'on réalise le soudage transversal dans le temps avant et indépendamment de la coupe transversale.

3. Procédé selon les revendications 1 et 2, caractérisé par le fait qu'on réalise le soudage transversal dans l'espace à l'écart et indépendamment de la coupe transversale.

4. Procédé selon l'une quelconque des revendications 1 à 3, caractérisé par le fait qu'on réalise le soudage transversal pendant le processus d'emballage.

5. Procédé selon l'une quelconque des revendications 1 à 3, caractérisé par le fait qu'on réalise le soudage transversal avant le processus d'emballage, la gaine étant alors du type pré- soudé.

6. Procédé selon l'une quelconque des revendications 1 à 5, caractérisé par le fait que pour ouvrir positivement la gaine (1), on l'entraîne, les deux parties (5) de chaque soufflet (3) étant écartées l'une de l'autre puis ultérieurement, on fait pivoter en les écartant l'une de l'autre les deux faces de la gaine.

7. Machine pour enfiler un tronçon de gaine tubulaire à soufflet provenant d'une bobine (20) de gaine à soufflet pliée à plat, sur une charge (2), par en-dessus, comprenant un bâti (14); des moyens d'amenée, de maintien et d'évacuation (15) de la charge (2); des moyens (16) pour amener la gaine (1) au-dessus et à l'aplomb des moyens de maintien (15); des moyens écarteurs (12) pour écarter l'une de l'autre les deux parties (5) de chaque soufflet (3) de gaine (1); des moyens positifs d'ouverture (17) de la gaine (1) intégralement placés en dessous des moyens écarteurs (12); des moyens pour tirer la gaine (18) ouverte vers le bas et entourer la charge avec elle, s'étendant entre les parties extrêmes libres écartées des moyens positifs d'ouverture (17) et les moyens de maintien de la charge (15), de part et d'autre de ceux-ci des moyens de coupe transversale (19) de la gaine (1) placés en dessus des moyens positifs d'ouverture (17), caractérisée par le fait que les moyens écarteurs (12) sont fixes en permanence et en totalité, comprennent une partie supérieure (12a) située en sortie du rouleau support de gaine (16a), une partie inférieure (12b) prolongeant la partie supérieure (12a) vers le bas en direction des moyens positifs d'ouverture de la gaine (17), et dans la partie médiane une ouverture transversale (12d) de passage des moyens de coupe (19), la machine étant destinée à fonctionner avec une gaine comportant un soudage transversal partiel.

8. Machine selon la revendication 7, caractérisée par le fait que l'ouverture (12d) est ménagée après une zone d'épaisseur croissante (12e) de la partie supérieure (12a).

9. Machine selon l'une quelconque des revendications 7 et 8, caractérisée par le fait que l'ouverture transversale (12d) ménagée dans les moyens écarteurs (12) est de très faible hauteur ce qui autorise son passage par l'extrémité initiale de la gaine.

10. Machine selon l'une quelconque des revendications 7 à 9, caractérisée par le fait qu'elle comporte deux galets d'entraînement (23) de la gaine en appui sur les moyens écarteurs (12).

11. Machine selon la revendication 10, caractérisée par le fait que les deux galets d'entraînement (23) sont situés sur les moyens écarteurs (12) à la jonction de la partie supérieure (12a) et de la partie inférieure (12b)

12. Machine selon l'une quelconque des revendications 7 à 11, qui comporte également des moyens de soudage transversal (24) de la gaine, caractérisée par le fait que ces moyens de soudage sont propres à réaliser un soudage transversal partiel de la gaine de manière que les deux parties (5) de chaque soufflet (3) ne soient pas solidarisées l'une à l'autre au moins à partir de leur bord libre extérieur (7) afin de ménager à partir de ce bord libre extérieur (7) un accès continu à l'intérieur du soufflet y compris au droit du soudage transversal.

13. Machine selon la revendication 12, caractérisée par le fait que les moyens de soudage (24) sont écartés vers l'amont des moyens de coupe (19) et ne sont pas situés en regard des moyens écarteurs (12).

14. Machine selon l'une quelconque des revendications 12 et 13, caractérisée par le fait que les moyens de soudage (24) sont, quant à leur localisation, totalement dissociés des moyens de coupe (19) et des moyens écarteurs (12).

15. Machine selon l'une quelconque des revendications 12 à 14, caractérisée par le fait que les moyens de soudage (24) sont portés par le bâti (14) latéralement, à sa partie supérieure ou médiane ou inférieure, à proximité ou non de la bobine de gaine (20).

16. Machine selon l'une quelconque des revendications 12 à 15, caractérisée par le fait qu'elle comporte des moyens d'accumulation (25) de gaine interposés entre les moyens de soudage (24) et des moyens de coupe (19).

17. Machine selon la revendication 16 caractérisée par le fait que les moyens d'accumulation (25) sont constitués par au moins deux rouleaux fous (25a, 25b) d'axes parallèles, mobiles à coulissement de façon relative l'un par rapport à l'autre dans le sens transversal et de moyens de déplacement relatifs des deux axes.

18. Machine selon l'une quelconque des revendications 7 à 11, caractérisée par le fait qu'elle utilise une gaine provenant de la bobine (20) pré-soudée transversalement et de façon partielle de manière à ménager à partir des bords libres extérieurs un accès continu à l'intérieur des soufflets y compris aux droits d'un soudage transversal.

19. Machine selon l'une quelconque des revendications 7 à 18, caractérisée par le fait qu'un ensemble élémentaire d'ouverture comprend une bande support (26), un organe d'entraînement (27) de la gaine (1) sur la bande support (26) et des moyens de déplacement (28) de la bande support (26) et de l'organe d'entraînement (27) entre une position du début d'ouverture et une position de fin d'ouverture.

20. Machine selon la revendication 19, caractérisée par le fait que les organes d'entraînement (27) sont entraînés par les galets d'entraînement (23), en position de début d'ouverture.

21. Machine selon l'une quelconque des revendications 19 et 20, caractérisée par le fait qu'en position de fin d'ouverture ou en position intermédiaire autre que la position du début d'ouverture, les organes d'entraînement (27) ne sont pas entraînés.

22. Machine selon l'une quelconque des revendications 19 à 21, caractérisée par le fait que les bandes support (26) et les organes d'entraînement (27) sont respectivement des premières et secondes bandes sans fin.

23. Machine selon l'une quelconque des revendications 19 à 22, caractérisée par le fait que chaque paire de premières et secondes bandes sans fin (26, 27) assure comme fonction l'entraînement d'une longueur pré-déterminée de gaine et pour cette raison peut être de courte longueur.

24. Machine selon l'une quelconque des revendications 19 à 23, caractérisée par le fait que les moyens de déplacement (28) de chaque ensemble principal d'ouverture comportent un axe d'articulation (29) des bandes support et des organes d'entraînement (26, 27) et au moins un vérin d'entraînement (30) permettant un mouvement pendulaire entre les deux positions de début d'ouverture et de fin d'ouverture.

25. Machine selon l'une quelconque des revendications 19 à 24, caractérisée par le fait que les deux bandes support et les deux organes d'entrainement (26, 27) de chaque ensemble principal d'ouverture sont portés par deux flasques (32) de forme générale triangulaire, sur leurs petits côtés inférieurs, les deux flasques (32) étant écartés transversalement l'un à l'autre et reliés l'un à l'autre par des entretoises (31), l'axe d'articulation (29) en passant par les sommets supérieurs.

26. Machine selon l'une quelconque des revendications 19 à 25, caractérisée par le fait que les deux axes d'articulation (29) des deux ensembles principaux d'ouverture sont situés au moins sensiblement au niveau des moyens de coupe transversal (19) et écartés du plan de symétrie de la gaine pliée.

27. Machine selon l'une quelconque des revendications 19 à 26, caractérisée par le fait que les deux flasques (32) d'un même ensemble principal sont montés à écartement réglable sur leurs entretoises (31).

28. Machine selon l'une quelconque des revendicatiosn 19 à 27, caractérisée par le fait qu'en position de début d'ouverture les bandes support (26) sont inclinées à environ 45° sur la verticale.

29. Machine selon l'une quelconque des revendications 19 à 28, caractérisée par le fait qu'en position de fin d'ouverture, les bandes support (26) sont sensiblement à l'horizontale.

30. Machine selon l'une quelconque des revendications 19 à 29, caractérisée par le fait qu'elle comporte des moyens de réglage (33) de la position de fin d'ouverture de manière à permettre l'emballage de charge de dimensions différentes.

31. Machine selon la revendication 30, caractérisée par le fait que les moyens de réglage (33) comportent au moins une tige (33a) articulée autour d'un axe (33b) à un flasque (32) sur laquelle est montée une bague d'arrêt (33c), cette tige (33a) coopérant avec une ouverture (33d) du bâti, sur laquelle vient buter la bague d'arrêt (33c).

32. Machine selon l'une quelconque des revendications 19 à 31, caractérisée par le fait que la bande support (26) est montée articulée dans son ensemble par rapport au flasque (32) autour d'un axe horizontal et orthogonal (35) et déplacée entre sa position normale de maintien et une position verticale d'escamotage grâce à des moyens d'entraînement (36) tel qu'un vérin.

33. Machine selon l'une quelconque des revendications 7 à 32, caractérisée par le fait qu'elle comporte des moyens de commande des moyens de coupe comportant des moyens de repérage (37) de la position d'une ligne transversale de soudure et des moyens de manoeuvre des moyens de coupe.

34. Machine selon la revendication 33, caractérisée par le fait que les moyens de repérage repèrent la ligne de soudure elle-même notamment par des moyens optiques, mécaniques, électriques ou autres.

35. Machine selon la revendication 33, caractérisée par le fait que les moyens de repérage repèrent l'écartement de la ligne de soudure, notamment par un rouleau de comptage du débit de gaine.

36. Machine selon l'une quelconque des revendications 7 à 35, caractérisée par le fait qu'elle comporte des moyens de freinage ou d'arrêt temporaire du rouleau (16a) propre à assurer une tension suffisante de la gaine entre ce rouleau (16a) et les galets d'entraînement (23) favorisant la coupe.

## Patentansprüche

1. Verfahren zum Überschieben eines rohrförmigen, mit Faltenbälgen versehenen und anfänglich flach zusammengefalteten Schlauchstücks über eine Ladung von oben her, bei dem die beiden Partien jedes Schlauch-Faltenbalges dank einer Spreizvorrichtung auseinandergebracht werden;
bei dem der Schlauch positiv geöffnet wird;
bei dem der geöffnete Schlauch zum Umschließen der Ladung nach unten gezogen wird;
bei dem der flach zusammengefaltete Schlauch in Querrichtung abgeschnitten und so ein Schlauchstück, das der Höhe der Ladung entspricht, erhalten wird; und
bei dem der Schlauch in unmittelbarer Nähe des querverlaufenden Schnittes verschweißt wird, damit die obere horizontale Fläche der Ladung bedeckt ist, dadurch gekennzeichnet, daß eine teilweise, querverlaufende Verschweißung des Schlauchs (1) derart vorgenommen wird, daß die beiden Partien (5) jedes Faltenbalges (3) zumindest von ihrem äußeren freien Rand (7) an nicht miteinander fest verbunden sind, damit von diesem äußeren freien Rand aus ein fortlaufender Zugang (13) zum Inneren des Faltenblages (3) einschließlich im rechten Winkel zur querverlaufenden Verschweißung vorgesehen ist, und daß die beiden Partien jedes Faltenbalges (3) unmittelbar vor dem Öffnen des Schlauches ständig auseinandergezogen werden.

2. Verfahren nach Anspruch 1, dadurch gekennzeichnet, daß die querverlaufende Verschweißung zeitlich vor und unabhängig vom querverlaufenden Schnitt vorgenommen wird.

3. Verfahren nach den Ansprüchen 1 und 2, dadurch gekennzeichnet, daß die querverlaufende Verschweißung räumlich entfernt und unabhängig vom querverlaufenden Schnitt vorgenommen wird.

4. Verfahren nach einem der Ansprüche 1 bis 3, dadurch gekennzeichnet, daß die quesverlaufende Verschweißung während des Verpackungsvorgangs vorgenommen wird.

5. Verfahren nach einem der Ansprüche 1 bis 3, dadurch gekennzeichnet, daß die querverlaufende Verschweißung vor dem Verpackungsvorgang vorgenommen wird, wobei der Schlauch ein solcher ist, der bereits vorverschweißt ist.

6. Verfahren nach einem der Ansprüche 1 bis 5, dadurch gekennzeichnet, daß zum positiven Öffnen des Schlauches (1) die beiden Partien (5) jedes Faltenbalges (3), die dann nachträglich auseinandergezogen sind, mitgezogen werden und daß beim Auseinanderziehen der beiden Partien die beiden Stirnseiten des Schlauchs sich verschwenken.

7. Maschine zum Überschieben eines rohrförmigen, mit Faltenbälgen versehenen Schlauchstücks, das auf einer Schlauchtrommel (20) mit flach zusammenfalteten Faltenbälgen vorgesehen ist, über eine Ladung (2) von oben her, mit einem Maschinenrahmen (14);
mit einer Vorrichtung (15) zum Herführen, Halten und Wegführen der Ladung (2);
mit einer Vorrichtung (16) zum Heranführen des Schlauches (1) von oben her und senkrecht zur Haltevorrichtung (15);
mit einer Spreizvorrichtung (12) zum Auseinanderziehen der beiden Partien (5) jedes Faltenbalges (3) des Schlauchs (1);
mit einer positiven Öffnungsvorrichtung (17) für den Schlauch (1), die unterhalb der Spreizvorrichtung (12) integriert angeordnet ist;
mit einer Vorrichtung (18) zum Ziehen des geöffneten Schlauchs nach unten und zum Umschließen der Ladung mit dem Schlauch, wobei sich diese Vorrichtung zwischen den freien äußeren im Abstand angeordneten Bereichen der positiven Öffnungsvorrichtung (17) und der Vorrichtung (15) zum Halten der Ladung zu deren beiden Seiten erstreckt;
mit einer Vorrichtung (19) zum Querschneiden des Schlauchs (1), die oberhalb der positiven Öffnungsvorrichtung (17) angeordnet ist,
dadurch gekennzeichnet, daß die Spreizvorrichtung (12) ständig und in ihrer Gesamtheit ortsfest ist und einen oberen Teil (12a), der am Ausgang der Schlauchtragewalze (16a) angeordnet ist, einen unteren Teil (12b) der den oberen Teil (12a) nach unten hin in Richtung zur positiven Öffnungsvorrichtung (17) für den Schlauch verlängert, und im mittleren Teil eine Queröffnung (12d) für den Durchtritt der Schneidevorrichtung (19) aufweist, und daß die Maschine dazu bestimmt ist, daß sie mit einem Schlauch, der eine teilweise, querverlaufende Verschweißung aufweist, betriebbar ist.

8. Maschine nach Anspruch 7 dadurch gekennzeichnet, daß die Öffnung (12d) nach einer Zone (12e) sichelförmiger Dicke des oberen Teils (12a) angeordnet ist.

9. Maschine nach einem der Ansprüche 7 oder 8, dadurch gekennzeichnet, daß die Queröffnung (12d), die in der Spreizvorrichtung (12) vorhanden ist, eine sehr geringe Höhe aufweist, die den Durchgang des Schlauches mit seinem Anfgangsende zuläßt.

10. Maschine nach einem der Ansprüche 7 bis 9, dadurch gekennzeichnet, daß sie zwei Antriebsrollen (23) für den Schlauch auf der Spreizvorrichtung (12) aufweist.

11. Maschine nach Anspruch 10, dadurch gekennzeichnet, daß die beiden Antriebsrollen (23) auf der Spreizvorrichtung (12) an der Verbindung des oberen Teils (12a) mit dem unteren Teil (12b) angeordnet sind.

12. Maschine, mit einer Querschweißvorrichtung (24) für den Schlauch, nach einem der Ansprüche 7 bis 11, dadurch gekennzeichnet, daß diese Schweißvorrichtung dazu geeignet ist, eine teilweise querverlaufende Verschweißung des Schlauches derart zu verwirklichen, daß die beiden Partien (5) jedes Faltenblages (3) zumindest von ihrem äußeren freien Rand (7) aus nicht miteinander verbunden sind, damit von diesem äußeren freien Rand (7) aus ein kontinuierlicher Zugang zum Inneren des Faltenbalges einschließlich im rechten Winkel zur querverlaufenden Verschweißung vorgesehen ist.

13. Maschine nach Anspruch 12, dadurch gekennzeichnet, daß die Schweißvorrichtung (24) in Schlauchbewegungsrichtung vor der Schneidevorrichtung (19) im Abstand und nicht der Spreizvorrichtung (12) gegenüberliegend angeordnet ist.

14. Maschine nach einem der Ansprüche 12 oder 13, dadurch gekennzeichnet, daß die Schweißvorrichtung (24) hinsichtlich ihrer Anordnung insgesamt von der Schneidevorrichtung (19) und der Spreizvorrichtung (12) getrennt ist.

15. Maschine nach einem der Ansprüche 12 bis 14, dadurch gekennzeichnet, daß die Schweißvorrichtung (24) vom Maschinenrahmen (14) seitlich an dessen oberen Teil oder mittleren oder unteren Teil nahe bei oder entfernt von der Schlauchtrommel (20) gehalten ist.

16. Maschine nach einem der Ansprüche 12 bis 15, dadurch gekennzeichnet daß sie eine Speichervorrichtung (25) für den Schlauch aufweist, die zwischen der Schweißvorrichtung (24) und der Schneidevorrichtung (19) angeordnet ist.

17. Maschine nach Anspruch 16, dadurch gekennzeichnet daß die Speichervorrichtung (25) durch zumindest zwei losen Walzen (25a, 25b) mit parallelen Achsen gebildet ist, welche relativ zueinander in Querrichtung mit einer Relatiwerschieberichtung für die beiden Achsen beweglich verschiebbar sind.

18. Maschine nach einem der Ansprüche 7 bis 11, dadurch gekennzeichnet, daß sie einen auf der Trommel (20) vorgesehenen Schlauch verwendet, der in Querrichtung und teilweise derart vorgeschweißt ist, daß von den äußeren freien Rändern aus ein kontinuierlicher Zugang zum Inneren der Faltenbälge einschließlich im rechten Winkel zur querverlaufenden Verschweißung erreicht ist.

19. Maschine nach einem der Ansprüche 7 bis 18, dadurch gekennzeichnet, daß eine Grundöffnungseinheit ein Halteband (26), ein Antriebsorgan (27) für den Schlauch (1) auf dem Halteband (26) und eine Vorrichtung (28) zum Verschieben des Haltebandes (26) und des Antriebsorgans (27) zwischen einer Position zu Beginn der Öffnungsvorganges und einer Position am Ende des Öffnungsvorganges aufweist.

20. Maschine nach Anspruch 19, dadurch gekennzeichnet, daß die Antriebsorgane (27) durch die Antriebsrollen (23) in der Position zu Beginn des Öffnungsvorganges angetrieben sind.

21. Maschine nach einem der Ansprüche 19 oder 20, dadurch gekennzeichnet, daß in der Position am Ende des Öffnungsvorganges oder in einer Zwischenposition, die von der Position am Ende des Öffnungsvorganges abweicht, die Antriebsorgane (27) nicht angetrieben sind.

22. Maschine nach einem der Ansprüche 19 bis 21, dadurch gekennzeichnet, daß die Haltebänder (26) und die Antriebsorgane (27) erste und zweite endlose Bänder sind.

23. Maschine nach einem der Ansprüche 19 bis 22, dadurch gekennzeichnet, daß jedes Paar der ersten und zweiten endlosen Bänder (26, 27) das Bewegen einer vorbestimmten Länge des Schlauches funktionell sicher stellen und aus diesem Grunde ggf. eine kurze Länge aufweisen.

24. Maschine nach einem der Ansprüche 19 bis 23, dadurch gekennzeichnet, daß die Vorrichtung (28) zum Verschieben jeder Hauptöffnungseinheit eine Schwenkachse (29) der Haltebänder und der Antriebsorgane (26, 27) und zumindest einen Antriebszylinder (30) aufweist, der eine Pendelbewegung zwischen den beiden Positionen zu Beginn bzw. am Ende der Öffnungsbewegung ermöglicht.

25. Maschine nach einem der Ansprüche 19 bis 24, dadurch gekennzeichnet, daß die beiden Haltebänder und die beiden Antriebsorgane (26, 27) jeder Hauptöffnungeinheit durch zwei dreieckförmige Lagerflansche (32) an deren unteren Schmalseiten gehalten sind, wobei die beiden Lagerflansche (32) in Querrichtung im Abstand voneinander angeordnet und durch Abstandshülsen (31) miteinander verbunden sind, wobei die Schwenkachse (29) durch die oberen Scheitel verläuft.

26. Maschine nach einem der Ansprüche 19 bis 25, dadurch gekennzeichnet, daß die beiden Schwenkachsen (29) der beiden Hauptöffnungseinheiten zumindest etwa in Höhe der Querschneidevorrichtung (19) angeordnet und in der Symmetrieebene des gefalteten Schlauches im Abstand angeordnet sind.

27. Maschine nach einem der Ansprüche 19 bis 26, dadurch gekennzeichnet, daß die beiden Lagerflansche (32) derselben Haupteinheit in ihrem Abstand einstellbar auf ihren Abstandshülsen (31) befestigt sind.

28. Maschine nach einem der Ansprüche 19 bis 27, dadurch gekennzeichnet, daß in der Position zu Beginn des Öffnungvorganges die Haltebänder (26) in etwa 45° zur Vertikalen geneigt sind.

29. Maschine nach einem der Ansprüche 19 bis 28, dadurch gekennzeichnet, daß in der Position am Ende des Öffnungsvorganges die Haltebänder (26) im wesentlichen horizontal verlaufen.

30. Maschine nach einem der Ansprüche 19 bis 29, dadurch gekennzeichnet, daß sie eine Regelvorrichtung (33) für die Position am Ende des Öffnungsvorganges derart aufweist, daß das Verpacken von Ladungen unterschiedlicher Dimensionen ermöglichst ist.

31. Maschine nach Anspruch 30, dadurch gekennzeichnet, daß die Regelvorrichtung (33) zumindest einen Schaft (33a) aufweist, der um eine Achse (33b) an einem Lagerflansch (32) drehbar gehalten ist, auf welchem Schaft ein Stellring (33c) befestigt ist, wobei dieser Schaft (33a) mit einer Öffnung (33d) im Maschinenrahmen zusammenwirkt, an der der Stellring (33c) anliegt.

32. Maschine nach einem der Ansprüche 19 bis 31, dadurch gekennzeichnet, daß das Halteband (26) in seiner Einheit gegenüber dem Lagerflansch (32) um eine horizontale und dazu senkrechte Achse schwenkbar gehalten ist und zwischen seiner normalen Halteposition und einer eingezogenen vertikalen Position mittels einer Antriebsvorrichtung (36) bspw. eines Stellzylinders bewegbar ist.

33. Maschine nach einem der Ansprüche 7 bis 32, dadurch gekennzeichnet, daß sie eine Steuervorrichtung für die Schneidevorrichtung, die eine Ortungsvorrichtung (37) für die Position der querverlaufenden Linie der Verschweißung aufweist, und eine Handhabungsvorrichtung für die Schneidevorrichtung besitzt.

34. Maschine nach Anspruch 33, dadurch gekennzeichnet, daß die Ortungsvorrichtung die Linie der Verschweißung insbesondere durch optische, mechanische, elektrische oder Mittel ausrichtet.

35. Maschine nach Anspruch 33, dadurch gekennzeichnet, daß die Ortungsvorrichtung den Abstand der Verschweißungslinie insbesondere durch eine Zählwalze für die Schlauchmenge markiert.

36. Maschine nach einem der Ansprüche 7 bis 35, dadurch gekennzeichnet, daß sie eine Bremsvorrichtung oder eine kurzzeitige Anhaltevorrichtung für die Walze (16a) aufweist, die eine ausreichende Zugspannung auf den Schlauch zwischen dieser Walze (16a) und den Antriebsrollen (23) zum Unterstützen des Abschneidens sichergestellt.

## Claims

1. Process for slipping a length of concertinaed tubular sheathing, initially folded flat, onto a load from the top, in which the two parts of each sheathing concertina are parted by parting means; the sheathing is opened positively; the open sheathing is drawn downwards so as to surround the load; the sheath folded flat is cut transversely to obtain a length of sheathing corresponding to the height of the load; and the sheathing is welded transversely in the immediate vicinity of the transverse cut in order to cover the upper horizontal face of the load, characterized in that partial transverse welding of the sheathing (1) is carried out in such a way that the two parts (5) of each concertina (3) are not fixed to one another, at least from their outer free edge (7), in order to provide, from this outer free edge, continuous access (13) to the interior of the concertina (3), including in line with the transverse weld, and the two parts of each concertina (3) are parted permanently immediately before the sheathing is opened.

2. Process according to Claim 1, characterized in that the transverse welding is carried out in time before and independently of the transverse cut.

3. Process according to Claims 1 and 2, characterized in that the transverse welding is carried out in space apart from and independently of the transverse cut.

4. Process according to any one of Claims 1 to 3, characterized in that the transverse welding is carried out during the packaging process.

5. Process according to any one of Claims 1 to 3, characterized in that the transverse welding is carried out before the packaging process, in this case the sheathing being of the prewelded type.

6. Process according to any one of Claims 1 to 5, characterized in that, in order to open the sheathing (1) positively, it is driven along, the two parts (5) of each concertina (3) being parted from one another, and then the two faces of the sheathing are subsequently pivoted, at the same time being parted from one another.

7. Machine for slipping a length of concertinaed tubular sheathing coming from a reel (20) of foldedflat concertinaed sheathing onto a load (2) from above, comprising a stand (14); means (15) for supplying, holding and discharging the load (2), means (16) for bringing the sheathing (1) above and in line with the holding means (15); parting means (12) for parting the two parts (5) of each concertina (3) of the sheathing (1) from one another; positive means (17) for opening the sheathing (1), arranged as a whole underneath the parting means (12); means for draving the open sheathing (18) downwards and surrounding the load with it, which extend between the parted free end parts of the positive opening means (17) and the load-holding means (15) on either side of these; and means (19) for the transverse cutting of the sheathing (1), which are arranged above the positive opening means (17), characterized in that the parting means (12) are permanently and completely stationary and comprise an upper part (12a) located at the exit of the sheathing support roller (16a), a lover part (12b) extending the upper part (12a ) downwards in the direction of the positve means (17) for opening the sheathing and, in the middle part, a transverse orifice (12d) for the passage of the cutting means (19), the machine being intended to function with a sheathing having a partial transverse weld.

8. Machine according to Claim 7, characterized in that the orifice (12d) is formed after a zone of increasing thickness (12e) of the upper part (12a).

9. Machine according to either one of Claims 7 and 8, characterized in that the transverse orifice (12d) formed in the parting means (12) is of very small height, thus allowing the initial end of the sheathing to pass through it.

10. Machine according to any one of Claims 7 to 9, characterized in that it possesses two rollers (23) for driving the sheath up against the parting means (12).

11. Machine according to Claim 10, characterized in that the two driving rollers (23) are arranged on the parting means (12) at the junction of the upper part (12a) and lover part (12b).

12. Machine according to any one of Claims 7 to 11 which also possesses means (24) for the transverse welding of the sheathing, characterized in that these welding means are suitable for carrying out a partial transverse welding of the sheathing, in such a way that the two parts (5) of each concertina (3) are not fixed to one another, at least from their outer free edge (7), in order to provide, from this outer free edge (7), continuous access to the interior of the concertina, including in line with the transverse weld.

13. Machine according to Claim 12, characterized in that the welding means (24) are set apart in the upstream direction of the cutting means (19) and are not located opposite the parting means (12).

14. Machine according to either one of Claims 12 and 13, characterized in that the welding means (24), in terms of their location, are completely separate from the cutting means (19) and the parting means (12).

15. Machine according to any one of Claims 12 to 14, characterized in that the welding means (24) are carried by the stand (14) laterally, in its upper or middle or lover part, in the vicinity of the sheathing reel (20) or not.

16. Machine according to any one of Claims 12 to 15, characterized in that it possesses sheathing accumulation means (25) interposed between the welding means (24) and the cutting means (19).

17. Machine according to Claim 16, characterized in that the accumulation means (25) consist of at least two idling rollers (25a, 25b) of parallel axes and movable slidably relative to one another in the transverse direction and of means for the relative movement of the two axes.

18. Machine according to any one of Claims 7 to 11, characterized in that it uses a sheathing which comes from the reel (20) prewelded transversely and partially, so as to provide, from the outer free edges, continuous access to the interior of the concertinas, including in line with a transverse weld.

19. Machine according to any one of Claims 7 to 18, characterized in that an elementary opening assembly comprises a supporting band (26), a member (27) for driving the sheathing (1) on the supporting band (26) and means (28) for moving the supporting band (26) and the drive member (27) between a position for the start of opening and a position for the end of opening.

20. Machine according to Claim 19, characterized in that the drive members (27) are driven by the driving rollers (23), in the position for the start of opening.

21. Machine according to either one of Claims 19 and 20, characterized in that, in the position for the end of opening or in an intermediate position other than the position for the start of opening, the drive members (27) are not driven.

22. Machine according to any one of Claims 19 to 21, characterized in that the supporting bands (26) and the drive members (27) are respectively first and second endless bands.

23. Machine according to any one of Claims 19 to 22, characterized in that each pair of first and second endless bands (26, 27) performs the function of driving a predetermined length of sheathing and therefore can be of short length.

24. Machine according to any one of Claims 19 to 23, characterized in that the means (28) for moving each main opening assembly comprise an axle (29) for the articulation of the supporting bands and the drive members (26, 27) and at least one driving jack (30) alloving a pendular movement between the two positions for the start of opening and for the end of opening.

25. Machine according to any one of Claims 19 to 24, characterized in that the two supporting bands and the two drive members (26, 27) of each main opening assembly are carried by two flanges (32) of general triangular shape, on their small lower sides, the two flanges (32) being set transversely apart from another and being connected to one another by means of spacers (31), the articulation axle (29) passing through their upper vertices.

26. Machine according to any one of Claims 19 to 25, characterized in that the two articulation axles (29) of the two main opening assemblies are located at least substantially level with the transverse cutting means (19) and set apart from the plane of symmetry of the folded sheathing.

27. Machine according to any one of Claims 19 to 26, characterized in that the two flanges (32) of one and the same main assembly are mounted on their spacers (31) with an adjustable spacing.

28. Machine according to any one of Claims 19 to 27, characterized in that, in the position for the start of opening, the supporting bands (26) are inclined approximately 45° relative to the vertical.

29. Machine according to any one of Claims 19 to 28, characterized in that, in the position for the end of opening, the supporting bands (26) are substantially horizontal.

30. Machine according to any one of Claims 19 to 29, characterized in that it possesses means (33) for adjusting the position for the end of opening, so as to allow the packaging of loads of different dimensions.

31. Machine according to Claim 30, characterized in that the adjustment means (33) comprise at least one rod (33a) which is articulated about an axle (33b) on a flange (32) and on which a stop ring (33c) is mounted, this rod (33a) interacting with an orifice (33d) which is located in the stand and against which abuts the stop ring (33c).

32. Machine according to any one of Claims 19 to 31, characterized in that the supporting band (26) is mounted in an articulated manner as a whole in relation to the flange (32) about a horizontal and orthogonal axis (35) and is moved between its normal holding position and a vertical retraction position by drive means (36), such as a jack.

33. Machine according to any one of Claims 7 to 32, characterized in that it possesses means for controlling the cutting means, comprising means (37) for detecting the position of a transverse welding line and means for actuating the cutting means.

34. Machine according to Claim 33, characterized in that the detection means detect the welding line itself especially by optical, mechanical, electrical or suchlike means.

35. Machine according to Claim 33, characterized in that the detection means detect the spacing of the welding line, especially by means of a roller for counting the start of the sheathing.

36. Machine according to any one of Claims 7 to 35, characterized in that it possessed means for the temporary braking or stopping of the roller (16a), designed to ensure a sufficient tension of the sheathing between this roller (16a) and the driving rollers (23) so as to assist the cutting.
